# EUROPÄISCHE PATENTSCHRIFT

(11) **EP 0 078 936 B1**
(45) Veröffentlichungstag und Bekanntmachung des Hinweises auf die Patenterteilung: **28.05.1986**
(21) Anmeldenummer: 82109534.6
(22) Anmeldetag: 15.10.1982
(51) Int. Cl.: B65D 83/14

(54) **Druckdose zum Ausbringen von Montageschäumen, insbesondere Einkomponentenpolyurethanschaum**
Pressured container for delivering assembly foam, especially one-component polyurethane foam
Récipient sous pression pour la décharge de mousses de montage, notamment de mousse de polyuréthane d'un composant

(30) Priorität: 06.11.1981 DE 3144094; 27.11.1981 DE 3147004; 27.11.1981 DE 3147006
(43) Veröffentlichungstag der Anmeldung: 18.05.1983
(73) Patentinhaber: POLYPAG AG, 9450 Altstätten (CH)
(72) Erfinder: Plaschka, Emil, Ing., ES-Marbella (ES); Pauls, Mathias, D-4358 Haltem (DE); Niggli, Guido, CH-Balgach (CH)
(74) Vertreter: Herrmann-Trentepohl, Werner, Dipl.-Ing.

## Beschreibung

Die Erfindung betrifft eine Druckdose zum Ausbringen von Montageschäumen, insbesondere von Einkomponentenpolyurethanschaum nach dem Oberbegriff des Anspruches 1, deren Zarge einen Zylinder, einen vorzugsweise eingestülpten Boden und ein domartiges Oberteil mit einem Verschluß aufweist, in den ein Ventil zum Ausbringen der aus einem Treibmittel und Schaumbildner bestehenden Dosenfüllung eingesetzt ist.

Die erfindungsgemäße Druckdose läßt sich mit verschieden zusammengesetzten Stoffen füllen. Darunter befinden sich Dichtstoffe auf Kautschuk- Öl, Butyl-, Silikon-Acrylatbasis bzw. anderen Basisstoffen. Das bevorzugte Anwendungsgebiet der Erfindung ist das der Polyurethanschäume, welche zum Dichten, Füllen, Isolieren, Kleben und Befestigen insbesondere im Bauwesen benutzt werden. Im allgemeinen verwendet man für diese Stoffe u. a. wegen des erheblichen Innendruckes Stahlblechdruckdosen mit besonderen Ventilen, die die Verarbeitung des Doseninhaltes erleichtern.

Druckdosen dieser Art sind bekannt (US-PS-3 362 589). Erfindungsgemäß wird im Inneren solcher Druckdosen eine Füllung untergebracht, die bei dem vorzugsweisen Anwendungsgebiet der Erfindung einerseits aus dem verschiedene Rezepturbestandteile aufweisenden Polyurethan-Präpolymer zu etwa 60 % und zu ca. 40 % aus dem Treibgas besteht. Ein Teil des Treibgases, der etwa 10 v. H. der gesamten Füllung ausmacht, wird als sogenannte « Hefe für die Schaumbildung benötigt. Die restlichen Anteile des Treibgases dienen als Transportmittel. Wenn die Dose längere Zeit lagert, trennen sich erfahrungsgemäß die Rezepturbestandteile voneinander. Deswegen muß kurz vor der Verarbeitung durch kräftiges und langes Schütteln wieder eine intensive Vermischung herbeigeführt werden. Soweit das Gas als Treibmittel wirkt, verdampft es nach dem Schaumaustritt. Die Schaumausbeute wird von verschiedenen Faktoren beeinflußt. Je nach Schaumart beträgt jedoch die Schaumausbeute ca. 25 bis maximal 30 Liter bei den 1 kg Druckdosen. Bislang ist es auch nicht gelungen, die Schaumausbeute wesentlich zu steigern. Es zeigt sich vielmehr, daß ca. 5 % des Polyurethan-Präpolymers ungenutzt in der Dose zurückbleiben, nachdem diese vollständig von ihrem Treibgas entleert ist.

Die als bekannt vorausgesetzte Druckdose dient bislang verschiedenen Zwecken, z. B. dem Versprühen von Injektiziden und fungiziden Flüssigkeiten und verhindert einerseits die Berührung des Treibgases mit der auszubringenden Flüssigkeit und andererseits den Übertritt des Treibgases in die Atmosphäre durch eine flexible Kolbendichtung, die auf der Wand des Zargenzylinders und einer Lippe des Kolbenhemdes dichtet, wodurch der Kolben eine Trennwand zwischen einem ausschließlich Treibgas enthaltenden Behälterteil und einem weiteren, die auszubringende Flüssigkeit aufnehmenden Behälterteil bildet. Der Kolben bewegt sich bei geöffnetem Behälterverschluß unter dem Druck des Treibgases nach oben und verdrängt dabei aus diesem die Flüssigkeit, die folglich ohne das Treibgas aus dem Behälter ausgetrieben wird. Diese Technik bedingt jedoch einen aufwendigen Gesamtaufbau des Druckbehälters, der bei den üblichen Stoffen der eingangs bezeichneten Art nicht tragbar ist. Außerdem macht dann die Abzweigung des nötigen Treibgasanteiles für die « Hefe Schwierigkeiten.

Der Erfindung liegt die Aufgabe zugrunde, die als bekannt vorausgesetzte Druckdose mit geringem Aufwand so einzurichten, daß sich ihre Anwendungstechnik vereinfacht.

Gemäß der Erfindung wird diese Aufgabe mit den im Anspruch 1 angegebenen Mitteln gelöst. Zweckmäßige Anwendungsgebiete sind Gegenstand der Unteransprüche.

Gemäß der Erfindung wird der Schaumbildner, d. h. z. B. das Polyurethan-Präpolymer aus dem anfangs größeren Raum der Druckdose infolge des auf den Kolbenboden anstehenden Treibmitteldruckes verdrängt, sobald das Ventil geöffnet wird, aus dem der Schaum austritt und sobald der Kolben längs der Zylinderwand nach oben wandert. Dabei kann Druckmittel zwischen Kolbenhemd und Zylinderwand in den Schaumbildner übertreten. In diesem bilden es einen Teil der erforderlichen « Hefe • . Der andere Teil ist vorher beim Füllen der Druckdose in den Schaumbildner eingebracht worden. Andererseits verhindert der Kolben eine Vermischung des Schaumbildners mit dem Druckmittel. Ein Schütteln der Dose vor der Anwendung ist deswegen nicht mehr erforderlich. Trotz fehlender Kolbenabdichtung wird die austretende Menge durch das Druckmittel nicht mehr beeinträchtigt. Druckmittel kann nur in geringem Umfang und erst dann austreten, wenn der Kolben die obere Endstellung erreicht hat. In dieser Stellung des Kolbens ist aber bereits eine vollständige Entleerung des Schaumbildners erreicht.

Die Erfindung hat deswegen den Vorteil, daß der Übertritt des als Transportmittel dienenden Treibgasanteiles in die Atmosphäre weitgehend verhindert wird, daß sich aber andererseits die Schaumausbeute erheblich steigern läßt. Sie liegt in vergleichbaren Fällen bei 50 bis 60 I, wobei die jeweilige Menge von der Schaumart abhängt. Die Erfindung hat ferner den Vorteil, daß die neue Dose in jeder Stellung verarbeitet werden kann. Sie braucht also während der Funktion nicht senkrecht mit dem Ventil nach unten gehalten zu werden. Das wirkt sich insbesondere im Deckenbereich und an schwer zugänglichen Stellen im Bauwesen, z. B. beim Ausschäumen von Fußböden günstig aus.

Im allgemeinen werden Druckdosen beim Hersteller, beim Händler und beim Anwender eine vorher nicht genau festlegbare Zeit gelagert. Bestimmte Schaumbildner, insbesondere lsozyanat, neigen beim Zutritt von Luftfeuchtigkeit zum Verkleben. Dagegen schützt die lediglich staubdichte Kappe nicht. Die Gummidichtung des Ventils läßt erfahrungsgemäß nach einer bestimmten Lagerzeit von außen durch den Ventilkörper Luftfeuchtigkeit eindiffundieren, so daß bei der Anwendung der Doseninhalt nicht mehr ausgebracht werden kann. Bei der Lagerung und/oder beim Transport kommt es auch vor, daß die Kappe sich lockert und der nach außen vorstehende Teil des Ventilkörpers angestoßen wird. Der dann austretende Schaum verklebt seinerseits das Ventil und macht den Doseninhalt unbrauchbar.

Um wenigstens das Eindiffundieren von Feuchtigkeit zu verhindern, ist es bekannt, auf der Innenseite des Dosenbodens ein Trockenmittel vorzusehen, welches die unter die Kappe eingedrungene Luftfeuchtigkeit aufnimmt. In der Praxis zeigt sich jedoch, daß die Art und die Menge des Trockenmittels nicht ausreicht, um bei den durchschnittlichen Lagerzeiten Verluste durch eindiffundierende Luftfeuchtigkeit zu verhindern. Außerdem können solche Kappen das Austreten von Schaum durch die im Ventilkörper bei undicht werdender Abdichtung ebenso wenig verhindern wie die unbeabsichtigte oder mißbräuchliche Betätigung des Ventils.

Gemäß dem Anspruch 2 wird bis zur Anwendung des Doseninhaltes der Gasaustausch des Kappenraumes mit der Atmosphäre verhindert und gleichzeitig der Ventilkörper bei intakter Kappe unzugänglich gemacht.

Dadurch wird eine doppelte Abdichtung gegen eindiffundierende Luftfeuchtigkeit geschaffen, weil die mit der Kappe und ihrer Krempe eingeschlossene Luft mit der Ventildichtung gegen den Doseninhalt abgesperrt ist, während die Krempendichtung die eingeschlossene Luft gegen die Atmosphäre abschließt. Deshalb ist die eindiffundierbare Luftfeuchtigkeitsmenge so stark reduziert, daß der Verschluß gegen Blockieren und Verkleben gesichert ist. Andererseits läßt sich die Kappe nur durch Zerstörung ihrer Krempe entfernen. Das kann unbeabsichtigt nicht erfolgen. Folglich kann man bei beschädigter Krempe Mißbräuche erkennen.

Die Erfindung hat den Vorteil, daß sie die durch den Ventilverschluß vorgegebenen Konstruktionsteile für die Anbringung und Abdichtung der Kappe ausnutzt. Durch Krimpen der Kappenkrempe läßt sich der Tellerrand als Sitz für die Ringdichtung ausnutzen. Dadurch ergibt sich eine starke Vereinfachung sowie außerdem eine Verminderung der Kappengröße, da sich deren Durchmesser praktisch auf den Durchmesser des Tellerbodens reduzieren läßt. Diese Vereinfachung und Materialeinsparung erlaubt die Verwirklichung der Erfindung ohne nennenswerten Mehraufwand trotz der erheblichen Stückzahlen, mit denen solche Druckdosen auf den Markt gebracht werden müssen.

Bei der Ausführungsform der Erfindung nach Anspruch 3 weist die Kappe zwischen dem inneren Tellerrand und dem sie axial versperrenden Rand ein zylindrisches Verbindungsteil auf. Da der axial versperrend wirkende Kappenrand erst beim Krimpen der Kappe nach innen umgebördelt wird und vorher einen Teil des zylindrischen Abschnittes der Krempe bildet, kann im Ergebnis die Kappe vereinfacht werden.

Die Einzelheiten der Erfindung ergeben sich aus der nachfolgenden Beschreibung einer Ausführungsform anhand der Figuren in der Zeichnung ; es zeigen
Figur 1 schematisch und unter Fortlassung aller für das Verständnis der Erfindung nicht erforderlichen Einzelheiten eine Druckdose gemäß der Erfindung teilweise im Schnitt,
Figur 2 in vergrößerter Darstellung das obere Ende der Druckdose im Schnitt und
Figur 3 eine Draufsicht auf den Gegenstand der Fig. 2.

Die wiedergegebene Druckdose weist eine allgemein mit 1 bezeichnete Zarge auf, die gemäß dem dargestellten Ausführungsbeispiel aus Stahlblech besteht. Der Mittelteil besteht aus einem Zylinder 2, dessen untere Stirnkante bei 3 zusammen mit dem Rand 4 eines bei 5 eingestülpten Bodens 6 umgebördelt ist. Der obere Rand 7 des Zylinders 2 geht in ein domartiges, d. h. kegelstumpfartiges Oberteil 8 über, dessen eine Offnung umgebender Rand 9 einen allgemein mit 11 bezeichneten Verschluß zeigt. Dieser Verschluß hat einen Teller 10, dessen Rand 13 um den Rand 9 gekrimpt ist. Der Teller 10 weist eine mittlere Öffnung 40 auf, in der eine stopfenförmige Gummidichtung 41 eines allgemein mit 12 bezeichneten Ventils untergebracht ist. Der mit 42 bezeichnete Ventilkörper ist rohrförmig und an seinem inneren Ende 43 mit einem Teller verschlossen, der sich unter dem Einfluß des Innendruckes auf die Gummidichtung legt. Unter dem Teller und innerhalb des nach außen abgedichteten Rohrteiles befinden sich eine oder mehrere Öffnungen 44, durch die der Doseninhalt nach außen treten kann, sobald der Ventilkörper 42 verkippt und dadurch der Ventilteller 43 abgehoben wird.

In dem Zylinder 2 ist ein allgemein mit 14 bezeichneter Kolben fliegend angeordnet. Das Kolbenhemd 15 führt sich an der Zylinderwand, jedoch hat der Kolben in der Dose genügend Spiel, um ohne Verklemmungen in Richtung der Dosenachse 16 beweglich zu sein.

Der Kolbenboden 17 verschließt mit seiner Unterseite 18 eine veränderliche untere Länge 19 des Zylinders 2. Der Abschnitt 19 des Zylinders 2 umgibt einen Raum 20, der mit dem Treibmittel gefüllt ist und vom Dosenboden 6 nach außen abgeschlossen wird. Die.Füllung des Treibmittels erfolgt mit Hilfe einer nicht dargestellten Füllnadel über eine radiale Öffnung 21 eines Ventilansatzes im Dosenboden und einen Ventilgummiring 22, der um den Ventilansatz gelegt ist.

Der Kolben schwimmt auf der Füllung des Treibgasraumes 20 und auf dem flüssigen Schaumbildner, der sich in dem Raum 23 oberhalb des Kolbenbodens 17 befindet. Dieser Raum wird von der restlichen Länge 24 des Zylinders 2, dem Dom 8 und dem Verschluß 11 umschlossen.

Gemäß dem dargestellten Ausführungsbeispiel ist der Kolbenboden auf seiner dem Raum 23 zugekehrten Seite mit einer eingestülpten Mitte 25 versehen und hat allgemein kegelstumpfförmige Randflächen 26, die jedoch bei dem dargestellten Ausführungsbeispiel nach außen, d. h. konvex gewölbt sind. Teile der Flächen 25, 26 können von innen an dem domartigen Oberteil bzw. an dem Verschluß anschlagen, sobald der Kolben 14 seine obere Endstellung erreicht hat.

In die zunächst oben offene Dose wird der Schaumbildner eingebracht, wobei man dem Schaumbildner eine gewisse Menge an Treibgas zusetzt, welche später wenigstens einen Teil der Hefe bildet. Nach Umbördeln des Tellerrandes um den Rand 9 ist die Dose verschlossen. Der Ventileinsatz 12 bildet die bei der Anwendung des Doseninhaltes vom Anwender bedarfsweise zu überwindende innere Abdichtung. Eine solche Abdichtung kann aber auch aus verschiedenen Gründen insbesondere während einer längeren Lagerzeit undicht gegen eindiffundierende Feuchtigkeit werden. Das würde zu Reaktionen mit dem Schaumbildner im Bereich des Ventileinsatzes 12 und damit zu einem Verkleben und schließlichem Verstopfen des Ventiles führen. Deswegen ist eine doppelte Abdichtung vorgesehen, die aus der inneren Abdichtung durch das Ventil 12 und einer äußeren Abdichtung mit Hilfe der in den Figuren 2 und 3 allgemein wiedergegebenen Kappe 31 gebildet wird. Die Kappe 31 besteht gemäß dem dargestellten Ausführungsbeispiel aus Blech und ist allgemein rohrförmig. Ihr Boden 30 ist so angeordnet, daß darunter das Ventil 12 der inneren Abdichtung liegt. Die Kappe weist eine Krempe 32 auf, die sich um den Verschluß 11, d. h. um den gekrimpten Rand des Tellers 10 und deswegen auch um den Rand 9 des Domes 8 legt. Unter dem inneren Rand 35 der Krempe 32 liegt eine ringförmige Gummidichtung 36, welche den gasdichten Abschluß des Innenraumes der Kappe 31 nach außen herbeiführt.

Die Krempe 32 weist einen Endrand 33 auf, der sich unter den Tellerrand legt und auf diese Weise die Kappe 31 axial versperrt. Dieser Rand 33 begrenzt auch einen Lappen 37 mit einer Aussparung 38. Der Lappen 37 bildet eine Handhabe, die allgemein mit 34 bezeichnet ist und mit deren Hilfe die Kappe 31 abgetrennt werden kann. Zu diesem Zweck wird mit Hilfe der Handhabe 34 die Krempe 32 eingerissen und abgetrennt.

Nachdem der Schaumbildner eingefüllt ist, kann mit Hilfe der beschriebenen und innen hohlen Füllnadel das Treibmittel über die Öffnung 21 und den Ventilgummiring 22 eingebracht werden. Das flüssige Treibmittel durchströmt die Füllnadel und gelangt auf diese Weise unter den Kolbenboden. Nach Erreichen des erforderlichen Druckes im Treibgasraum 20 wird die Füllnadel zurückgezogen, wodurch sich das Einwegventil unter dem Einfluß des Treibgases von selber schließt. Dann ist die Dose betriebsbereit.

Zwischen Kolbenhemd 15 und Zylinderwand 2 tritt Treibmittel in die Füllung 23 über, um dort wenigstens einen Teil der sogenannten « Hefe » für den Schaum zu bilden. Andererseits kann die flüssige Füllung 23 nicht in den Treibgasraum 20 übertreten unbeschadet der jeweiligen Lage der Dose.

Vom Anwender wird die Handhabe 34 in der beschriebenen Weise an Ort und Stelle betätigt. Dadurch wird das Ventil 12 frei. Wird durch Verkippen des Tellers 43 das Ventil geöffnet, so wandert der Kolben 14 nach oben. In der Fig. 1 ist die Stellung des Kolbens angedeutet, die diese einnimmt, wenn die Dose etwa halb entleert ist. Sobald das Ventil 12 geschlossen wird, bleibt der Kolben 14 in der jeweiligen Stellung stehen, um sich bei erneutem Öffnen des Ventils wieder in Bewegung zu setzen.

Schließlich erreicht der Kolben seine obere Endstellung, in der er am Dom 8 bzw. an der Verschlußklappe 11 anschlägt. Treibgas drängt sich dann zwischen Kolbenhemd 15 und Zylinderwand 2 infolge des Kolbenspieles hindurch und drückt das im stark verkleinerten bzw. ganz geschlossenen Raum 23 noch enthaltene flüssige Mittel durch das Ventil 12 nach außen, so daß die Dose vollständig entleert wird. Die durch das Ventil 12 nach der Entleerung der Dose austretende Treibgasmenge ist sehr gering. Praktisch wird daher das gesamte, für den Transport benötigte Treibgas in der Dose zurückgehalten.

## Patentansprüche

1. Druckdose zum Ausbringen von Montageschäumen, insbesondere Einkomponentenschäumen, welche aus einem Schaumbildner und einem zur Schaumbildung dienenden Teil eines Treibgases hergestellt werden, wobei die Dosenzarge (1) einen Zylinder (2), einen vorzugsweise eingestülpten Boden (6) und ein domartiges Oberteil (8) mit einem Verschluß (11) zum Ausbringen eines Schaumbildners durch ein Ventil (12) aufweist und ein fliegend angeordneter Kolben (14) an der Wand des Zylinders geführt ist, dessen Boden, eine obere Länge (24) des Zylinders, der Dom (8) und der Verschluß (11) die auszubringende Füllung umschließen, während das Treibmittel in einem von dem Kolben (14), einer unteren Länge (19) des Zargenzylinders und dem Dosenboden (6) gebildeten Treibgasraum untergebracht ist, welcher mit einem im Dosenboden angeordneten Einwegventil oder einem in den Boden eingepreßten Stopfen verschlossen ist, dadurch gekennzeichnet, daß der auf der Treibgasfüllung schwimmende Kolben (14) mit seinem Hemd (15) an der Wand des Zargenzylinders (2) geführt ist und daß die zur Schaumbildung erforderliche Treibgasmenge aus einem Treibgaszusatz zu der in die oben zunächst offene Dose (1) eingebrachten Schaumbildnerfüllung und aus Treibgas besteht, welches zwischen Kolbenhemd und Zargenzylinderwand in die Schaumbildnerfüllung übertritt.

2. Druckdose nach Anspruch 1, dadurch gekennzeichnet, daß das Ventil (12) unter dem Boden einer Kappe (31) angeordnet ist, welche eine sich um den Verschluß legende Krempe (32) aufweist, deren die Kappe axial versperrender Rand mit Hilfe einer an der Kappe angebrachten Handhabe (31) abtrennbar ist, wobei die Kappe eine sich gasdicht um den Verschlußrand legende Krempe (32) aufweist, deren innerer Bordrand (35) eine Ringdichtung (36) auf dem Tellerrand hält und einen die Kappe (31) axial versperrenden Rand (33) aufweist, der mit Hilfe der an der Kappe (31) angebrachten Handhabe (34) abtrennbar ist.

3. Druckdose nach Anspruch 2, dadurch gekennzeichnet, daß die Krempe (32) ein an dem inneren Bordrand (35) und dem axial versperrenden Rand (33) angeordnetes, zylindrisches Verbindungsstück (39) aufweist.

## Claims

1. A pressurised container for delivering assembly foams, especially one-component foams, which are constituted by a foaming agent and a propellant gas for producing foam, in which the body of the container (1) is in the form of a cylinder (2), preferably having a crimped-over base (6), and a dome-shaped upper section (8) with a closure (11) for delivery of the foaming agent through a valve (12), and in which a travelling piston (14) is movable along the cylinder, with the head of the piston, an upper length (24) of the cylinder, the dome (8) and the closure (11) enclosing the filling which is to..be delivered, whilst the propellant gas is accommodated in a propellant gas chamber formed by the.piston (14), a lower length (19) of the cylinder and the base (6) of the container, the chamber being sealed by a one-way valve fitted in the base of the container or by a plug forced into the base, characterised in that the piston (14) is movable along the cylinder (2) with its shell (15) floating on the propellant gas filling, and that the quantity of propellant gas required for production of foam consists of a _{.}quantity of propellant gas mixed with the foam- producing filling introduced into the open-topped container (1) in the first instance, and a quantity of propellant gas which passes into the foam- producing filling between the piston shell and the cylinder wall.

2. A pressurised container according to claim 1, characterised in that the valve (12) is fitted under the base of a cap (31) which has a crimped-over rim (32) fitting with its edge around the closure which closes the cap axially, and capable of being prised off with the aid of a handle (34) fitted on the cap, whereby the cap exhibits a crimped-over rim (32) fitting in a gas- tight manner around the edge of the closure with its inner border (35) holding an annular seal (36) on the edge of the plate and exhibiting a rim (33) axially closing the cap (31) which can be prised off with the aid of the handle (34) fitted on the cap (31).

3. A pressurised container according to claim 2, characterised in that the crimped-over rim (32) has a cylindrical connecting piece (39) fitted on the inner border (35) and on the axially closing rim (33).

## Revendications

1. Récipient sous pression pour la décharge de mousses de montage, notamment de mousse de polyuréthane d'un composant, produite à partir d'un produit moussant et d'une partie d'un gaz de propulsion qui assure le foisonnement de la mousse ; ce récipient ayant un corps (1), qui comporte une partie cylindrique (2), un fond (6) de préférence bombé vers l'intérieur, et une partie supérieure en forme de dôme (8), pourvue d'un organe d'obturation (11) pour débiter le produit moussant à travers une soupape (12) ; un piston (14) monté librement à coulisse dans le corps du récipient, et guidé par la paroi de la partie cylindrique de celui-ci ; le fond du piston délimitant, avec une partie supérieure (24) d'une certaine longueur du corps cylindrique, et avec le dôme (8) et l'organe d'obturation (11), le volume du contenu à débiter ; alors que le gaz de propulsion est contenu dans un autre volume du récipient, délimité par le fond (6) de celui-ci, et par la partie inférieure (19) du corps cylindrique et le piston (14) ; ce volume du gaz propulsif étant obturé par une soupape à sens unique montée dans le fond du récipient, ou par un bouchon enfoncé à force dans ce fond ; le récipient étant caractérisé en ce que le piston (14) qui flotte sur le gaz de propulsion est guidé par sa jupe (15) contre la paroi de la partie cylindrique (2) du récipient ; et en ce que la dose de gaz de propulsion qui est nécessaire pour assurer le foisonnement de la mousse est constituée par une certaine quantité de gaz de propulsion introduite par en haut dans le récipient (1) en cours de remplissage, en supplément de la dose de produit moussant, et par une autre quantité de gaz de propulsion qui passe entre la jupe du piston et la paroi du corps cylindrique du récipient, dans la dose de produit moussant.

2. Récipient selon la revendication 1, caractérisé en ce que la soupape de débit (12) est disposée sous le fond d'un chapeau de protection (31), qui présente un rebord profilé (32) adapté à venir en appui autour de l'organe d'obturation ; ce rebord assurant l'immobilisation du chapeau (31) dans le sens axial, et portant un organe de prise (34), qui permet d'arracher le rebord pour le séparer du chapeau ; ce rebord (32) du chapeau étant ainsi en appui étanche sur le bord de l'organe d'obturation, et présentant une lisière interne (35) qui maintient un joint annulaire (36) appliqué sur le bord de la coupelle, et une lèvre (33) qui bloque le chapeau dans le sens axial et qui peut être arrachée au moyen de l'organe de prise (34) fixé au chapeau (31), pour être séparée de celui-ci.

3. Récipient selon la revendication 2, caractérisé en ce que le rebord profilé (32) du chapeau comporte un élément de liaison (39) de forme cylindrique, disposé entre la lisière interne (35) et la lèvre de blocage axial (33).
